# EUROPÄISCHE PATENTSCHRIFT

(11) **EP 1 800 804 B1**
(45) Veröffentlichungstag und Bekanntmachung des Hinweises auf die Patenterteilung: **14.10.2009**
(21) Anmeldenummer: 06126026.1
(22) Anmeldetag: 13.12.2006
(51) Int. Cl.: B25D 17/04

(54) **Handwerkzeuggerät mit gefederter Griffaufhängung**
Hand tool with a spring suspension handle
Outil à main ayant une poignée avec une suspension à ressort

(30) Priorität: 23.12.2005 DE 102005000207
(43) Veröffentlichungstag der Anmeldung: 27.06.2007
(73) Patentinhaber: HILTI Aktiengesellschaft, 9494 Schaan (LI)
(72) Erfinder: Buchenau, Alexander, 86932 Pürgen (DE); Plank, Uto, 85354, Freising (DE); Hammerstingl, Stefan, 81375, München (DE)
(74) Vertreter: Wildi, Roland

(56) Entgegenhaltungen:
- EP-A- 0 033 304
- WO-A-97/02113
- JP-A- 6 155 331
- US-A- 4 576 241

## Beschreibung

Die Erfindung betrifft ein tragbares Handwerkzeuggerät, der im Oberbegriff des Patentanspruchs 1 genannten Art.

Derartige Handwerkzeuggeräte erzeugen im Betrieb entlang der Arbeitsachse starke Vibrationen am Gerätegehäuse. Durch die federnden Griffaufhängungen werden diese Vibrationen lediglich mit stark verminderter Intensität auf die Handgriffe übertragen.

Aus US 4,576,241 ist eine pneumatische Meissel- oder Bohrhammervorrichtung bekannt, an deren Gerätegehäuse zwei Handgriffe an gegenüber liegenden Seiten abragen. Beide Handgriffe sind jeweils am freien Ende eines Hebels angeordnet, der am Kopf eines Gerätegehäuses verschwenkbar gehalten ist. Ferner ist zwischen beiden Hebeln und dem Gerätegehäuse jeweils eine sich parallel zu einer Arbeitsachse erstreckende Schraubenfeder vorgesehen, die den betreffenden Handgriff gegenüber dem Kopf des Gerätegehäuses in Richtung der Arbeitsachse vibrationsisoliert.

Hierbei sollen der Kopf und die Griffanordnung als Montageeinheit ausgeführt werden, um eine Nachrüstung an bestehenden Meissel- oder Bohrhammervorrichtungen zu ermöglichen.

Nachteilig an einer derartigen Griffanordnung ist jedoch, dass sie die Baulänge des betreffenden Gerätes an dem vom Werkzeug abgewandten Ende relativ stark vergrössert. Insbesondere bei elektropneumatischen Handwerkzeuggeräten, die neben einer Schlagerzeugungseinrichtung und gegebenenfalls einem zusätzlichen Getriebe auch noch einen Antriebsmotor in dem Gerätegehäuse behausen, würde dies zu einer sehr unhandlichen Form des Werkzeuggerätes führen, die keine komfortable Handhabung erlaubt.

Aus der EP 0 033 304 A1 ist ein tragbares Handwerkzeuggerät ir Form eines Meisselhammers bekannt, das eine Antriebsanordnung, die in einem Gerätegehäuse untergebracht ist, sowie einen über eine erste Griffaufhängung um eine erste Schwenkachse verschwenkbaren ersten Handgriff und einen über eine zweite Griffaufhängung um eine zweite Schwenkachse verschwenkbaren zweiten Handgriff aufwe st, die an gegenüberliegenden Seiten des Gerätegehäuses jeweils vom Gerätegehäuse abragen und durch Federmittel in eine Ausgangsposition gedrückt sind. Die erste Griffaufhängung und die zweite Griffaufhängung erstrecken sich jeweils teilweise umfänglich um die Antriebsanordnung herum.

Der vorliegenden Erfindung liegt die Aufgabe zugrunde, bei einem tragbaren Handwerkzeuggerät mit gefedert gelagerten Handgriffen die genannten Nachteile zu vermeiden und, insbesondere auch bei elektropneumatischem Antrieb, eine kompakte Form zu gewährleisten.

Erfindungsgemäss wird die Aufgabe dadurch gelöst, dass sich beide Griffaufhängungen über beide zur Arbeitsachse senkrecht stehenden Raumachsen abschnittsweise um die Antriebsanordnung herum erstrecken, d.h. dass die erste Griffaufhängung und die zweite Griffaufhängung die Antriebsanordnung quer zur Arbeitsachse jeweils teilweise umfänglich umgreifen. Hierzu können die Griffaufhängungen beispielsweise jeweils zwei sich gabelnde Arme oder auch nur einen gekrümmten Arm aufweisen, der sich um die Griffaufhängung herum erstreckt. Hierdurch können die Handgriffe mit den jeweils zugehörigen Griffaufhängungen bezüglich der Arbeitsachse problemlos auch auf Höhe der Antriebsanordnung angeordnet werden, die aus einer Schlageinrichtung, einem Antriebsmotor und gegebenenfalls einem Getriebe besteht, die in einem Innengehäuse untergebracht sein können. Da sich die Griffaufhängungen bereichsweise um die Antriebsanordnung herum erstrecken, lassen sich diese derart am Gerätegehäuse anordnen, dass sie keine oder lediglich eine geringe zusätzliche Baulänge bewirken. Auf diese Weise erhält man trotz gefederter Aufhängung der beiden Handgriffe ein kompaktes Handwerkzeuggerät, das sich in komfortabler Weise handhaben lässt.

Zwischen der ersten Griffaufhängung und der zweiten Griffaufhängung ist ein erster Dämpfungskörper vorgesehen, der einen ersten Endanschlag, an den die erste Griffaufhängung und einen zweiten Endanschlag, an den die zweite Griffaufhängung anlegbar ist, ausformt. Hierdurch wird bei extremen Belastungen des Handwerkzeuggerätes, bei denen ein zur Schwingungsisolierung zur Verfügung stehender Schwenkbereich der Griffaufhängungen überschritten wird, durch einen dämpfend wirkenden Endanschlag begrenzt. Dadurch werden auch bei diesen extremen Belastungen lediglich stark verminderte Vibrationen vom Handwerkzeuggerät auf die Handgriffe übertragen.

Vorteilhafterweise ist dabei sowohl eine Schwenkbewegung der ersten Griffaufhängung als auch eine Schwenkbewegung der zweiten Griffaufhängung jeweils in beide Schwenkrichtungen durch den Dämpfungskörper begrenzt, wodurch jeweils beide Endanschläge der Griffaufhängungen dämpfende Eigenschaften aufweisen, was die Energie der bei extremen Belastungen auf die Handgriffe übertragenen Vibrationen weiter vermindert.

Bevorzugterweise ist der Dämpfungskörper im Querschnitt rautenförmig, wodurch die Griffaufhängungen in beiden Schwenkrichtungen an gegenüberliegenden Flächen des einstückigen Dämpfungskörpers anlegbar sind. Auf diese Weise können sich die Griffaufhängungen an beiden Endanschlägen unter Zwischenlage des Dämpfungskörpers gegenseitig voneinander Abstützen und dadurch Energie abbauen. Zudem erreicht man hierdurch eine sehr kompakte und stabile Form des Dämpfungskörpers.

Vorteilhafterweise weisen die Griffaufhängungen jeweils einen gabelförmigen Träger auf, der an einer ersten Seite der Antriebsanordnung und an einer der ersten Seite gegenüberliegenden zweiten Seite der Antriebsanordnung jeweils mit einem Schwenklager um die jeweilige Schwenkachse verbunden ist. Auf diese Weise können die Handgriffe derart angeordnet werden, dass sie in Längsrichtung die Arbeitsachse schneiden. Das beidseitige Umgreifen der Antriebsanordnung ermöglicht dabei eine besonders stabile schwenkbare Lagerung der Griffaufhängungen gegenüber dem übrigen Handwerkzeuggerät.

Bevorzugterweise weisen die Schwenkachsen zu einem effektiven Angriffspunkt bezüglich eines durch einen Bediener am jeweiligen Handgriff aufgebrachten Anpressdruckes jeweils einen Abstand von 13 bis 19 cm auf, wobei der effektive Angriffspunkt beispielsweise einem geometrischen Mittelpunkt des Handgriffes im Wesentlichen entspricht. Hierdurch wird ein komfortables Halten des Handwerkzeuggerätes bei guter Vibrationsminderung an den Handgriffen erreicht. Durch Einhaltung eines Abstandes im Bereich zwischen 15 und 18 cm kann dabei die Vibrationsübertragung auf die Handgriffe auf eine minimale Intensität reduziert werden.

Vorteilhafterweise ist zwischen den Schwenkachsen und den Griffaufhängungen jeweils ein Elastomerring vorgesehen, wodurch bereits eine primäre Vibrationsübertragung auf die Griffanordnung durch die dämpfenden Eigenschaften der Elastomerringe deutlich vermindert werden kann.

Dabei ist es günstig, wenn der erste Dämpfungskörper an der ersten Seite der Antriebsanordnung und ein zweiter Dämpfungskörper an der zweiten Seite der Antriebsanordnung vorgesehen sind. Hierdurch erhält man für beide Griffaufhängungen und in beide Schwenkrichtungen jeweils einen zweiteiligen Endanschlag der geometrisch bezüglich der Arbeitsachse angeordnet werden kann. Auf diese Weise können die durch die Griffaufhängungen aufzunehmenden Kräfte beziehungsweise Momente erheblich reduziert werden.

In einer besonders vorteilhaften Ausführungsform weisen die Federmittel zwei Schraubenfedern auf, die quer zur Arbeitsachse zwischen einem gerätegehäusefesten Federlager und jeweils einer der Griffaufhängungen angeordnet sind. Hierdurch wird für die Federmittel lediglich ein besonders geringer zusätzlicher Bauraum benötigt, wodurch insgesamt eine kompaktere Bauweise des Handwerkzeuggerätes erzielbar ist.

Die Erfindung wird nachstehend anhand eines Ausführungsbeispieles näher erläutert. Es zeigen:
- Fig.1 1: eine Ansicht eines Handwerkzeuggerätes mit einer vibrationsmindernden Griffanordnung und
- Fig. 2: eine perspektivische Ansicht der Griffanordnung nach Fig. 1.

Fig. 1 zeigt ein tragbares Handwerkzeuggerät 2 in Form eines elektropneumatisch betriebenen Meisselhammers, der an einer Werkzeugspindel 4 eine Werkzeugaufnahme 6 trägt, wobei die Werkzeugspindel 4 in nicht näher dargestellter Weise durch eine Antriebsanordnung 8 entlang einer Arbeitsachse A mit Schlägen beaufschlagbar ist. Hierzu weist die Antriebsanordnung 8 einen Antriebsmotor und eine Schlagerzeugungseinrichtung auf, die nicht im Einzelnen dargestellt sind. Die Schlagerzeugungseinrichtung dient dabei zur Umwandlung einer durch den Antriebsmotor erzeugten Rotationsbewegung in eine wiederkehrende impulsartige Bewegung entlang der Arbeitsachse A.

Alternativ zu der Ausbildung als Meisselhammer kann das Handwerkzeuggerät 2 auch als Bohrhammergerät oder als kombiniertes Meissel-Bohrhammergerät ausgeformt sein, bei dem die Werkzeugaufnahme 6 neben der schlagenden Bewegung zusätzlich mit einer Drehbewegung um die Arbeitsachse A herum beaufschlagbar ist. In diesem Fall weist die Antriebsanordnung 8 zusätzlich ein Getriebe auf (nicht im Einzelnen dargestellt).

Das Handwerkzeuggerät 2 weist ein Gerätegehäuse 10 auf, in dem die Antriebsanordnung 8 untergebracht ist. Ferner ist eine Griffanordnung 12 vorgesehen, die einen von einer ersten Seite 14.1 des Gerätegehäuses 10 abragenden ersten Handgriff 16 mit einem durch einen geometrischen Mittelpunkt gebildeten ersten effektiven Angriffspunkt G1 aufweist. An dem ersten Handgriff 16 ist ein Drücker 18 zum Einschalten der Antriebsanordnung 8 vorgesehen. Zudem weist die Griffanordnung 12 einen von einer der ersten Seite 14.1 gegenüberliegenden zweiten Seite 14.2 des Gerätegehäuses 10 abragenden zweiten Handgriff 20 mit einem ebenfalls durch einen geometrischen Mittelpunkt gebildeten zweiten effektiven Angriffspunkt G2 auf.

Dabei ist der erste Handgriff 16 über eine erste Griffaufhängung 22 um eine durch ein erstes Schwenklager 21.1 gebildete erste Schwenkachse S1 herum und der zweite Handgriff 20 über eine zweite Griffaufhängung 24 um eine durch ein zweites Schwenklager 21.2 gebildete zweite Schwenkachse S2 herum entlang eines Bewegungspfades B1 beziehungsweise B2 verschwenkbar gelagert. Die Schwenklager 21.1, 21.2 sind hierbei im Wesentlichen durch gehäusefeste Bolzen gebildet, die die Antriebsanordnung 8 durchragen. Alternativ zu der gezeigten Ausführungsform können beide Griffaufhängungen 22, 24 auch an einem gemeinsamen Schwenklager (nicht dargestellt) verschwenkbar gelagert werden, das im Wesentlichen durch einen einzelnen Bolzen gebildet ist, der die Antriebsanordnung 8 durchragt.

Ein Abstand a zwischen dem ersten effektiven Angriffspunkt G1 und der ersten Schwenkachse S1 sowie dem zweiten effektiven Angriffspunkt G2 und der zweiten Schwenkachse S2 beträgt hierbei jeweils zwischen 13 und 19 cm, insbesondere 15 bis 18 cm. Zudem sind zwischen den Schwenkachsen S1, S2 und der jeweiligen Griffaufhängung 22, 24 schwingungsdämpfende Elastomerringe 23 vorgesehen, wie aus Fig. 2 zu entnehmen ist.

Wie ferner insbesondere aus Fig. 2 zu entnehmen ist, weist die erste Griffaufhängung 22 einen sich gabelförmig verzweigenden ersten Träger 25 auf, an dessen Enden zwei erste Anlegearme 26 vorgesehen sind. Diese ersten Anlegearme 26 erstrecken sich im Wesentlichen quer zu einer Längsachse L1 des ersten Handgriffes 16 und bilden jeweils einen oberen Anlegebereich 28.1 und einen unteren Anlegebereich 28. 2 aus. Diese Anlegebereiche 28.1, 28.2 sind jeweils an eine entsprechend angeordnete erste obere Endanschlagfläche 30.1 beziehungsweise eine erste untere Endanschlagfläche 30.2 eines ersten Dämpfungskörpers 32.1 und eines zweiten Dämpfungskörpers 32.2 aus Elastomer anlegbar. Hierzu sind beide Dämpfungskörper 32.1, 32.2 im Wesentlichen rautenförmig ausgebildet, wobei der erste Dämpfungskörper 32.1 an einer ersten Seite 34 der Antriebsanordnung 8 und der zweite Dämpfungskörper 32.2 an einer zweiten Seite 36 der Antriebsanordnung 8 positioniert ist.

Auf der von der ersten Griffaufhängung 22 abgewandten Seite weisen die Dämpfungskörper 32.1, 32.2 ferner zweite obere Endanschlagflächen 38.1 und zweite untere Endanschlagflächen 38.2 auf, an die entsprechende obere Anlegebereiche 40.1 und untere Anlegebereiche 40.2 der zweiten Griffaufhängung 24 anlegbar sind. Dabei sind die Anlegebereiche 40.1, 40.2 an zweiten Anlegearmen 42 ausgeformt, die an den Enden eines gabelförmig verzweigten zweiten Trägers 44 im Wesentlichen quer zu einer Längsachse L2 des zweiten Handgriffes 20 gehalten sind.

Zudem greifen jeweils an mindestens einem der ersten Anlegearme 26 und zweiten Anlegearme 42 Federmittel 46 mit einer quer zur Arbeitsachse A angeordneten Schraubenfeder 48 an, die sich, wie aus Fig. 1 zu entnehmen ist, an einem gehäusefesten Federlager 50 abstützt. Alternativ hierzu könnten sich die Schraubenfedern 48 an beiden Enden jeweils an einer der Griffaufhängungen 22, 24 abstützen. In jedem Fall werden die Griffaufhängungen 22, 24 beziehungsweise die daran gehaltenen Handgriffe 16, 20 in eine Ausgangsstellung vorgespannt, in der beispielsweise die oberen Anlegebereiche 28.1, 40.1 an den oberen Endanschlagflächen 30.1, 38.1 anliegen, wie in Fig. 1 und 2 dargestellt.

Im Betrieb wird über die Handgriffe 16, 20 ein Anpressdruck D in Richtung der Arbeitsachse A aufgebracht, während gleichzeitig die Antriebsanordnung 8 über den Drücker 18 in Gang gesetzt wird. Durch die impulsartige Beaufschlagung der Werkzeugspindel 4 und der Werkzeugaufnahme 6 sowie durch die an einem nicht dargestellten zu bearbeitenden Werkstück hervorgerufenen Gegenkräfte werden hierbei Vibrationen am Handwerkzeuggerät 2 erzeugt, die insbesondere in Richtung der Arbeitsachse A wirken.

Die schwingungsdämpfenden Elastomerringe zwischen den Schwingungsachsen S1, S2 und den Griffaufhängungen 22, 24 sorgen hierbei für eine reduzierte primäre Vibrationsübertragung auf die Handgriffe 16, 20.

Die Federmittel 46 sind ferner so ausgelegt, dass bei einem üblichen Anpressdruck D alle Anlegearme 26, 42 von der jeweiligen Endanschlagfläche 30.1, 30.2, 38.1, 38.2 beabstandet sind und beide Griffaufhängungen 22, 24 frei um die jeweilige Schwenkachse S1 beziehungsweise S2 entlang des jeweiligen Bewegungspfades B1, B2 schwingen können, um dadurch die Handgriffe 16, 20 vom Gerätegehäuse 10 hinsichtlich der entlang der Arbeitsachse A auftretenden Vibrationen zu entkoppeln.

In Ausnahmefällen kann es dabei bei einem besonders hohen Anpressdruck D beziehungsweise besonders starken Reaktionskräften des zu bearbeitenden Werkstückes dazu kommen, dass die Bewegungspfade B1, B2 durch die stärkeren Vibrationen soweit verlängert werden, dass die oberen Anlegebereiche 28.1, 40.1 abwechselnd mit den unteren Anlegebereichen 28.2, 40.2 an den jeweiligen Dämpfungskörper 32.1, 32.2 in Anschlag kommen. Auch hierbei werden die Vibrationen, die vom Gerätegehäuse 10 beziehungsweise von der Antriebsanordnung 8 auf die Griffanordnung 12 übertragen werden, durch die dämpfende Wirkung der Dämpfungskörper 32.1, 32.2 deutlich reduziert.

Die im Wesentlichen rautenförmige Ausbildung der Dämpfungskörper 32.1, 32.2 und die darauf abgestimmte Ausbildung der Anlegearme 26, 42 bewirkt dabei, dass jeweils die oberen Anlegebereiche 28.1, 40.1 gleichzeitig gegen die oberen Endanschlagflächen 32.1, 38.1 und die unteren Anlegebereiche 28.2, 40.2 gleichzeitig gegen die unteren Endanschlagflächen 32.2, 38.2 gepresst werden.

Dies bewirkt, dass sich die Anpresskräfte beider Griffaufhängungen 22, 24 je nach Beschaffenheit und Lagerung der Dämpfungskörper 32.1, 32.2 gegenseitig aufheben.

Ferner ermöglicht die gabelförmige Ausbildung der Träger 25, 44 bei stabiler Lagerung eine optimierte Positionierung der Handgriffe 16, 20. Die axiale Positionierung auf Höhe der Antriebsanordnung 8 ermöglicht dabei eine kompakte Form und gute Balance des Handwerkzeuggerätes 2. Der radiale Abstand der effektiven Angriffspunkte G1, G2 von 15 bis 18 cm zur jeweiligen Schwenkachse S1, S2 gewährleistet eine besonders geringe Vibrationsübertragung.

## Patentansprüche

1. Tragbares Handwerkzeuggerät (2), insbesondere in Form eines Bohr- oder Meisselhammers,
mit einer zum Antrieb einer sich entlang einer Arbeitsachse (A) erstreckenden Werkzeugspindel (4) dienenden Antriebsanordnung (8), die in einem Gerätegehäuse (10) untergebracht ist, und
einem über eine erste Griffaufhängung (22) um eine erste Schwenkachse (S1) verschwenkbaren ersten Handgriff (16) und einem über eine zweite Griffaufhängung (24) um eine zweite Schwenkachse (S2) verschwenkbaren zweiten Handgriff (20), die an gegenüberliegenden Seiten (14.1, 14.2) des Gerätegehäuses (10) jeweils vom Gerätegehäuse (10) abragen und durch Federmittel (46) in eine Ausgangsposition gedrückt sind,
wobei sich die erste Griffaufhängung (22) und die zweite Griffaufhängung (24) jeweils teilweise umfänglich um die Antriebsanordnung (8) herum erstrecken,
**dadurch gekennzeichnet, dass** zwischen der ersten Griffaufhängung (22) und der zweiten Griffaufhängung (24) ein erster Dämpfungskörper (32.1; 32.2) vorgesehen ist, der einen ersten Endanschlag (30.1, 30.2), an den die erste Griffaufhängung (22) und einen zweiten Endanschlag (38.1, 38.2), an den die zweite Griffaufhängung (24) anlegbar ist, ausformt.

2. Handwerkzeuggerät nach Anspruch 1, **dadurch gekennzeichnet, dass** sowohl eine Schwenkbewegung der ersten Griffaufhängung (22) und als auch eine Schwenkbewegung der zweiten Griffaufhängung (24) jeweils in beide Schwenkrichtungen durch den Dämpfungskörper (32.1; 32.2) begrenzt ist.

3. Handwerkzeuggerät nach Anspruch 2, **dadurch gekennzeichnet, dass** der Dämpfungskörper (32.1; 32.2) rautenförmig ist.

4. Handwerkzeuggerät nach einem der Ansprüche 1 bis 3, **dadurch gekennzeichnet, dass** die Griffaufhängungen (22, 24) jeweils einen gabelförmige Träger (25, 44) aufweisen, der an einer ersten Seite (34) der Antriebsanordnung (8) und an einer der ersten Seite (34) gegenüberliegenden zweiten Seite (36) der Antriebsanordnung (8) jeweils mit einem Schwenklager (21.1, 21.2) um die jeweilige Schwenkachse (S1, S2) verbur den ist.

5. Handwerkzeuggerät nach Anspruch 4, **dadurch gekennzeichnet, dass** die Schwenkachsen (S1, S2) zu einem effektiven Angriffspunkt (G1, G2) des betreffenden Handgriffes (16, 20) jeweils einen Abstand (a) von 13 bis 19 cm, insbesondere 15 bis 18 cm, aufweisen.

6. Handwerkzeuggerät nach Anspruch 4 oder 5, **dadurch gekennzeichnet, dass** zwischen den Schwenkachsen (S1, S2) und den Griffaufhängungen (22, 24) jeweils ein Elastomerring (23) vorgesehen ist.

7. Handwerkzeuggerät nach einem der Ansprüche 4 bis 6, **dadurch gekennzeichnet, dass** der erste Dämpfungskörper (32.1) an der ersten Seite (34) der Antriebsanordnung (8) und ein zweiter Dämpfungskörper (32.2) an der zweiten Seite (36) der Antriebsanordnung (8) vorgesehen sind.

8. Handwerkzeuggerät nach einem der Ansprüche 1 bis 7, **dadurch gekennzeichnet, dass** die Federmittel (46) zwei Schraubenfedern (48) aufweisen, die quer zur Anbeitsachse (A) zwischen einem gerätegehäusefesten Federlager (50) und jeweils einer der Griffaufhängungen (22, 24) angeordnet sind.

## Claims

1. Portable hand tool (2), particularly in the form of a hammer drill or chipping hammer,
comprising a drive arrangement (8) accommodated in a tool housing (10) and serving to drive a tool spindle (4) extending along a working axis (A), and a first handle (16) pivotable about a first pivot axis (S1) by means of a first handle suspension (22) and a second handle (20) pivotable about a second pivot axis (S2) by means of a second handle suspension (24), the said handles projecting from opposite sides (14.1, 14.2) of the tool housing (10) and being pressed into a starting position by spring means (46),
the first handle suspension (22) and the second handle suspension (24) each extending partly around the circumference of the drive arrangement (8),
**characterised in that** a first damping body (32,1; 32.2) is provided between the first handle suspension (22) and the second handle suspension (24) and forms a first end stop (30.1, 30.2) against which the first handle suspension (22 can come to bear and a second end stop (38.1, 38.2) against which the second handle suspension (24) can come to bear.

2. Hand tool according to claim 1, **characterised in that** the damping body (32.1; 32.2) limits both a pivoting movement of the first handle suspension (22) and a pivoting movement of the second handle suspension (24) in both pivoting directions.

3. Hand tool according to claim 2, **characterised in that** the damping body (32.1; 32.2) is diamond-shaped.

4. Hand tool according to one of claims 1 to 3, **characterised in that** the handle suspensions (22, 24) each comprise a fork-shaped support (25, 44) connected on a first side (34) of the drive arrangement (8) and on a second side (36) of the drive arrangement (8) opposite the first side (34) to respective pivot bearings (21.1, 21.2) for pivoting about the respective pivot axes (S1, S2).

5. Hand tool according to claim 4, **characterised in that** the pivot axes (S1, S2) are each situated at a distance (a) of 13 to 19 cm, particularly 15 to 18 cm, from an effective point of application (G1, G2) of the relevant handle (16, 20).

6. Hand tool according to claim 4 or claim 5, **characterised in that** respective elastomeric rings (23) are provided between the pivot axes (S1, S2) and the handle suspensions (22, 24).

7. Hand tool according to one of claims 4 to 6, **characterised in that** the first damping body (32.1) is provided on the first side (34) of the drive arrangement (8) and a second damping body (32.2) is provided on the second side (36) of the drive arrangement (8).

8. Hand tool according to one of claims 1 to 7, **characterised in that** the spring means (46) comprise two helical springs (48) arranged transversely to the working axis (A) between a spring bearing (50) fixed to the tool housing (50) and a respective one of the handle suspensions (22, 24).

## Revendications

1. Appareil portatif (2), en particulier sous forme de marteau perforateur ou burineur, comprenant un agencement d'entraînement (8) qui sert à entraîner une broche porte-outil (4) s'étendant suivant un axe de travail (A) et qui est logé dans un carter d'appareil (10), et comprenant une première poignée (16) apte à pivoter autour d'un premier axe de pivotement (S1) par l'intermédiaire d'un premier moyen de suspension de poignée (22) et une seconde poignée (20) apte à pivoter autour d'un second axe de pivotement (S2) par l'intermédiaire d'un second moyen de suspension de poignée (24), lesquelles poignées dépassent chacune du carter d'appareil (10) sur des côtés opposés (7.4.1, 14.2) du carter d'appareil (10) et sont poussées dans une position initiale par des moyens élastiques (46), le premier moyen de suspension de poignée (22) et le second moyen de suspension de poignée (24) s'étendant chacun partiellement en périphérie de 1 agencement d'entraînement (8), **caractérisé en ce qu'**entre le premier moyen de suspension de poignée 22) et le second moyen de suspension de poignée (24) est prévu un corps amortisseur (32.1 ; 32.2) qui crée une première butée extrême (30.1, 30.2), contre laquelle peut prendre appui le premier moyen de suspension de poignée (22), et une seconde butée extrême (38.1, 38.2), contre laquelle peut prendre appui le second moyen de suspension de poignée (24).

2. Appareil portatif selon la revendication 1, **caractérisé en ce qu'**aussi bien un mouvement pivotant du premier moyen de suspension de poignée (22) qu'un mouvement pivotant du second moyen de suspension de poignée (24) sont limités par le corps amortisseur (32.1 ; 32.2) dans les deux directions de pivotement.

3. Appareil portatif selon la revendication 2, **caractérisé en ce que** le corps amortisseur (32.1 ; 32.2) est rhomboïdal.

4. Appareil portatif selon une des revendications 1 à 3, **caractérisé en ce que** les moyens de suspension de poignée (22, 24) comportent chacun un support en forme de fourche (25, 44) qui est relié, sur un premier côté (34) de l'agencement d'entraînement (8) et sur un second côté (36) de l'agencement d'entraînement (8) opposé au premier côté (34), à un palier de pivotement (21.1, 21.2) disposé autour de l'axe de pivotement respectif (S1, S2).

5. Appareil portatif selon la revendication 4, **caractérisé en ce que** les axes de pivotement (S1, S2) présentent, par rapport à un point d'application effectif (G1, G2) de la poignée concernée (16, 20), une distance (a) de 13 à 19 cm, en particulier de 15 à 18 cm.

6. Appareil portatif selon la revendication 4 ou 5, **caractérisé en ce qu'**entre les axes de pivotement (S1, S2) et les moyens de suspension de poignée (22, 24) est prévu à chaque fois un anneau en élastomère (23).

7. Appareil portatif selon une des revendications 4 à 6, **caractérisé en ce que** le premier corps amortisseur (32.1) est prévu sur le premier côté (34) de l'agencement d'entraînement (8), et un second corps amortisseur (32.2) est prévu sur le second côté (36) de l'agencement d'entraînement (8).

8. Appareil portatif selon une des revendications 1 à 7, **caractérisé en ce que** les moyens élastiques (46) comprennent deux ressorts hélicoïdaux (48) qui, à chaque fois, sont disposés transversalement à l'axe de travail (A) entre un support de ressort (50) solidaire du carter d'appareil et un des moyens de suspension de poignée (22, 24).
